# EUROPÄISCHE PATENTSCHRIFT

(11) **EP 0 027 211 B1**
(45) Veröffentlichungstag und Bekanntmachung des Hinweises auf die Patenterteilung: **08.02.1984**
(21) Anmeldenummer: 80105951.0
(22) Anmeldetag: 02.10.1980
(51) Int. Cl.: E05F 15/02, F15B 15/26

(54) **Pneumatisches Stellglied zur Betätigung von mindestens einem Organ, zum Beispeil einer Be- oder Entlüftungsjalousie**
Pneumatic positioning device for sustaining at least one element, for example an aeration or deaeration screen
Dispositif de manoeuvre pneumatique pour au moins un organe, par exemple pour jalousie de ventilation

(30) Priorität: 11.10.1979 DE 7928877 U; 22.12.1979 DE 2952235; 14.06.1980 DE 3022385
(43) Veröffentlichungstag der Anmeldung: 22.04.1981
(73) Patentinhaber: KNORR-BREMSE AG, 80710 München (DE)
(72) Erfinder: Heller, Rudolf, D-8000 München 45 (DE); Kraus, Josef, D-8000 München 50 (DE); Mertel, Robert, Dr., D-8000 München 50 (DE)

## Beschreibung

Die Erfindung betrifft ein pneumatisches Stellglied zur Betätigung mindestens eines Organs, zum Beispiel einer Be- oder Entlüftungsjalousie, mit einer mit dem Organ in Verbindung stehenden, durch einen Zylinderkopf geführten Kolbenstange, deren Kolben entgegen einer Federkraft in dem Zylinder einseitig mit Druck beaufschlagbar ist, wobei die Kolbenstange in wenigstens einer Zwischenstellung zwischen ihren voll aus- und eingefahrenen Endstellungen rastierbar ist, und wobei die Kolbenstange zu ihrer Rastierung wenigstens eine Vertiefung aufweist, in die ein orstsfestes Gesperre einrastbar ist.

Ein solches Stellglied ist bereits durch die FR-A-825 663 bekannt, dessen Kolbenstange längs gegenüberliegenden Oberflächenabschnitten jeweils ein sägezahnförmiges Profil aufweist, wobei die beiden Profile gegeneinander gerichtet sind. Um die Kolbenstange in der einen oder anderen Richtung sperren zu können, weist das bekannte Stellglied zwei gegen Federkraft pneumatisch schaltbare Gesperre auf, von denen das eine Gesperre in das eine Profil und das andere Gesperre in das andere Profil einrastet. Der konstruktive Aufwand für ein solches pneumatisch gesteuertes Doppel-Gesperre in Verbindung mit zwei Sägezahnprofilen ist relativ groß und verschleißfähig.

Durch die DE-A-1708 158 ist auch schon ein pneumatisches Stellglied zur stufenlosen Betätigung von Abdeckorganen, wie Fenstern, Lichtkuppeln oder dergleichen mit einer an seinem freien Ende an dem Abdeckorgan angreifenden Kolbenstange bekannt geworden, deren Kolben in einem Zylinder beidseitig mit Druckluft beaufschlagbar ist, wobei zur Arretierung der Kolbenstange ein in beide Richtungen wirkendes Gesperre vorgesehen ist, das aus zwei sich verkantenden federbelasteten Sperrplatten besteht, die von der Kolbenstange durchdrungen sind, wobei das Gesperre innerhalb des Zylinders in einem durch eine Zwischenwand vom Arbeitsraum des Kolbens abgetrennten Zylinderraum angeordnet ist, in dem mittels eines einseitig mit Druckluft beaufschlagten Hilfskolbens die Entriegelung des Gesperres bewirkt wird.

Nachteilig ist bei einem derartigen Gesperre, daß die Kolbenstange durch das Gesperre leicht beschädigt wird und damit auch die an der Kolbenstange anliegenden Dichtungen in Mitleidenschaft geraten. Die bekannte Lösung ist daher mit einem relativ großen Verschleiß behaftet.

Aufgabe der Erfindung ist es, ein pneumatisches Stellglied der eingangs genannten Art anzugeben, das bei einfacher verschleißarmer Konstruktion besonders zuverlässig arbeitet, wobei auch normale Windkräfte, die zum Beispiel auf ein mit dem Stellglied in Verbindung stehenden Organ einwirken, eine Arretierung nicht zu lösen vermögen. Wesentlich ist dabei auch, daß sich mehrere Organe trotz unterschiedlicher Verstellwiderstände in die gleiche Stellung verschieben lassen, wobei sich die zugehörigen pneumatischen Stellglieder alle an dieselbe Druckluftleitung anschließen lassen.

Die vorstehende Aufgabe wird erfindungsgemäß dadurch gelöst, daß zur Lösung der Kolbenstange aus einer Raststellung in Richtung ihrer voll eingefahrenen Endstellung der Druck auf Null abgesenkt wird, um die Kolbenstange durch die Federkraft zu verschieben, daß zur Lösung der Kolbenstange aus einer Raststellung in Richtung ihrer voll ausgefahrenen Endstellung der Kolben der Kolbenstange mit erhöhtem Druck beaufschlagt wird, um die Kolbenstange entgegen der Federkraft zu verschieben, und daß der Druck aufrechterhalten wird, um die Kolbenstange in der Raststellung zu halten.

Vorteilhafte Ausführungen nach der Erfindung ergeben sich aus den Merkmalen der Unteransprüche. Die Erfindung wird anhand von Ausführungsbeispielen beschrieben, die in Zeichnungen schematisch dargestellt sind. Hierin zeigt :
Figur 1 einen Längsschnitt durch ein erstes Ausfürhungsbeispiel,
Figur 2 ein Druck-Weg-Diagramm eines erfindungsgemäßen pneumatischen Stellgliedes,
Figur3 einen Axialschnitt durch einen Zylinderkopf in einer gegenüber dem Zylinderkopf in Fig. 1 abgeänderte Ausbildung,
Figur4 einen Längsschnitt durch ein weiteres Ausführungsbeispiel,
Figur 5 eine Ansicht des in Fig. 4 enthaltenen Zylinderkopfes und
Figur einen Achsschnitt durch den Zylinderkopf nach Fig.5 in vergrößerter Darstellung.

Das Stellglied nach Fig. 1 besteht aus einem Zylinderrohr 1, das mit einem Boden 2 einstückig ist. Der Boden 2 ist außenseitig zu einer Halterung 3 erweitert, die zur schwenkbaren Lagerung an einem nicht dargestellten Bolzen eine durchgehende Bohrung 4 mit eingesetzter Lagerhülse aufweist. Der Boden besitzt außerdem eine Anschlußbohrung 5, die an eine zentrale Bodenöffnung 6 anschließt. Die Anschlußbohrung steht mit einer pneumatischen Leitung 7 in Verbindung, die über ein Ventil 8. an eine nicht dargestellte Druckluftquelle angeschlossen ist.

Im Zylinder 1 ist ein Kolben 9 axial verschieblich angeordnet, der mit dem einen Ende einer Kolbenstange 10 verbunden ist, die durch eine zentrale Bohrung 10' in einem Zylinderkopf 11 nach außen geführt ist. Das äußere Ende 12 der Kolbenstange greift an einem schwenkbaren Abdeckorgan, beispielsweise an einem Fenster an, das hier nicht dargestellt ist. Der Zylinderkopf 11 ist in das offene Ende des Zylinderrohres fest eingesetzt.

Als Hubbegrenzung für den Kolben 9 greift die Kolbenstange 10 durch ein Rohrstück 13, das in der voll ausgefahrenen Stellung der Kolbenstange sich einerseits am Kolben 9 und andererseits am Zylinderkopf 11 abstützt. In das Innere des Zylinderrohres 1 ist eine Regelfeder 14 eingesetzt, die sich mit ihrem einen Ende am Kolben 9 und mit ihrem anderen Ende am Zylinderkopf 11 abstützt. Die Kolbenstange ist in Fig. 1 in der am weitesten eingefahrenen Stellung dargestellt, in der der Kolben innenseitig am Zylinderboden anliegt.

Die Kolbenstange 10 besitzt zwei umlaufende Nuten 15 und 16, die in einem vorbestimmten Abstand voneinander angeordnet sind. In dem Zylinderkopf 11 befinden sich mehrere über den Umfang gleichmäßig verteilte radiale Bohrungen, zum Beispiel vier, von denen in Fig. 1 nur die miteinander fluchtenden radialen Bohrungen 17 und 18 dargestellt sind. In jede weitere Bohrung ist eine Kugel 19 beziehungsweise 20 eingesetzt, die von einer Feder 21 beziehungsweise 22 belastet ist. Die Federn stützen sich jeweils an einer Schraube 23 beziehungsweise 24 ab, die in den äußeren Teil der mit einem Gewinde versehenen Bohrungen 17 beziehungsweise 18 eingesetzt ist. Je nach der Einschraubtiefe drücken die Federn 21 und 22 mit bestimmten Kräften auf die Kugelb 19 und 20. Der Zylinderkopf 11 besitzt eine durchgehende Bohring 25 über die der Zylinderraum zwischen dem Kolben 9 und dem Zylinderkopf 11 an Atmosphäre angeschlossen ist.

In der dargestellten, vollständig eingefahrenen Stellung der Kolbenstange 10 lasten die Kugeln 19, 20 auf der Kolbenstange außerhalb der Nuten 15 und 16.

Wird der Kolben 9 über das Ventil 8 und die Druckluftleitung 7 mit Druckluft beaufschlagt, so wird in Fig. 1 der Kolben 9 mit der Kolbenstange 10 entgegen der Kraft der Feder 14 und der an dem vorderen Ende 12 der Kolbenstange angreifenden Last nach rechts verschoben, bis die Kugeln 19, 20 in die Nut 16 eingreifen beziehungsweise einschnappen, wodurch die Kolbenstange 10 in einer bestimmten Stellung arretiert wird.

Soll die Kolbenstange 10 weiter ausgefahren werden, so muß der Druck der auf den Kolben 9 lastenden Druckluft erhöht werden. Ist ein bestimmter Druck erreicht, löst sich die Kolbenstange 10 aus ihrer Rastierung, wobei die Kuglen 19, 20 entgegen den Kräften der Federn 21, 22 radial nach außen gedrückt werden. Die Kugeln laufen dabei an den Nutenwänden hoch und rollen auf der ausfahrenden Kolbenstange, bis die Kugeln in die zweite Nut 15 einrasten beziehungsweise einschnappen. Auch aus dieser zweiten Arretierung kann sich die Kolbenstange 10 wieder lösen, indem auf den Kolben 9 ein erhöhter Druck gegeben wird. Der Kolben schlägt schließlich an dem Rohrteil 13 an, wodurch der Hub begrenzt ist.

Fig. 2 zeigt den steigenden Druckverlauf 26 des auf den Kolben 9 aufgebrachten Druckes p über der Weglänge s. Hieraus wird deutlich, daß mit steigendem Druck der Kolben 9 entgegen der Kraft der Regelfeder 14 nach rechts verschoben wird, wobei aufgrund der Regelfeder ein proportionaler Zusammenhang zwischen dem Kolbenweg s und dem auf den Kolben wirkenden Druck p besteht. Bei wachsendem pneumatischen Druck auf den Kolben 9 entsprechend der zunehmenden Kraft der Regelfeder 14 wird die Kolbenstange nach rechts verschoben, bis die Kugeln 19, 20 in die erste Nut 16 einrasten beziehungsweise einschnappen. Bei dem Einrastvorgang bildet sich in dem Druckdiagramm eine erste Drucksenke 26 aus, der der Druck p1 zugeordnet ist. Um die Kolbenstange 10 in der rastierten Stellung zu halten, wird der Druck p1 aufrechterhalten. Zur Lösung der Kolbenstange 10 aus ihrer Rastierung wird entweder der Druck auf Null abgesenkt, so daß die Regelfeder 14 den Kolben 9 in seine Ausgangslage zurückführen kann, oder der Kolben 9 wird mit einem um den Druck p2 erhöhten Druck p1 beaufschlagt, um die Kolbenstange 10 weiter nach rechts zu verschieben. Nach dem Ausschnappen der Kugeln 19, 20 aus der Rastierungsnut16 bildet sich kurzzeitig eine weitere Drucksenke aus, wobei mit zunehmendem Druck entgegen der steigenden Kraft der Feder 14 die Kolbenstange 10 weiter ausgefahren wird, bis die Kugeln 19, 20 in die zweite Nut 15 einrasten beziehungsweise einschnappen und die Kolbenstange 10 damit in einer zweiten Stellung arretiert ist. Dabei bildet sich beim Einrasten der Kugeln 19, 20 eine Drucksenke aus, der der Druck p3 zugeordnet ist. Beim Aufrechterhalten des Druckes p3 bleibt die Kolbenstange 10 in ihrer Rastierung. Wird der Druck um den Wert p4 = p2 angehoben, dann wird die Rastierung aufgehoben indem die Kugeln 19, 20 aus der Nut herausgehoben werden.

Je nach der Einschraubtiefe der Schrauben 23 und 24 lassen sich die Kräfte der Federn 21 und 22 einstellen. Je mehr Kugeln in einer Arretierungsnut einrasten, um so kleiner kann die Andruckkraft pro Kugel sein und um so geringer ist der Verschleiß an den Nutkanten beim Ein- und Ausschnappen der Kugeln.

Kugeln sind besonders vorteilhaft, weil sie eine rollende Bewegung auf der Kolbenstange ausführen und damit geringem Verschleiß unterliegen. Es ist aber klar, daß grundsätzlich statt Kugeln auch federbelastete Klinken oder dergleichen verwendet werden können, die auf der Kolbenstange eine gleitende Bewegung ausführen.

Statt jede Kugel 19, 20 mit einer Schraubenfeder zu belasten, können mehrere Kugeln auch durch einen radial elastischen Ringkörper aus Kunststoff, zum Beispiel eine Kunststoffringschnur, belastet sein. Der Ringkörper kann dabei nach der Art eines kugelkäfigs ausgebildet sein, in dem die Kugeln untereinander auf einen festen Abstand gehalten werden, aber auf der Kolbenstange rollen können. Es ist im übrigen klar, daß die Schrauben 23, 24 in Fig. 1 nicht von dem Zylinderrohr abgedeckt sein müssen.

Befindet sich der Kolben 9 in seiner rechten Endstellung, in der die Kolbenstange10 vollständig ausgefahren ist, kann der Druck über das Ventil 8 vermindert werden, wodurch die Regelfeder 14 zur Wirkung kommt, die entsprechend dem Druckabfall den Kolben 9 mit der Kolbenstange 10 in seine eingefahrene Ausgangslage zurückschiebt. Dabei schnappen die Kugeln 19, 20 nacheinander wieder in die Rastierungsnuten 16 und 15 ein. Je nachdem, ob der pneumatische Druck zum Zeitpunkt der Rastierung aufrechterhalten oder weiter abgesenkt wird, wird die Kolbenstange 10 fixiert oder weiter nach links zurückgeführt. Zum Lösen der Kolbenstange 10 aus einer Rastierung mittels der Kraft der Regelfeder 14 muß der Druck um die Druckdifferenz p2 = p4 abgesenkt werden.

In Fig.3 ist ein Axialschnitt durch einen Kolbenkopf 11 eines neuerungsgemäßen Stellgliedes dargestellt, das im übrigen entsprechend dem Stellglied nach Fig. 1 ausgebildet ist. Dabei sind entsprechende Teile mit den gleichen Bezugszeichen versehen.

Der Zylinderkopf 11 in Fig. 3 unterscheidet sich im wesentlichen von dem Zylinderkopf in Fig. 1 dadurch, daß mehrere über den Umfang der Kolbenstange 10 gleichmäßig verteile Kugeln 19 von einem Kunststoffband 26 oder einer Ringschnur aus Kunststoff mit einer bestimmten Kraft radial nach innen gedrückt werden. Das Kunststoffband ist zum Beispiel nach Art eines kugelkä- .figs ausgebildet, der die einzelnen Kugeln auf Abstand voneinander hält, wobei sie aber ihre Drehbarkeit im wesentliche beibehalten. Auch im Unterschied zu Fig. 1 schließt an den Zylinderkopf 11 ein Federbalg an, der mit dem vorderen Ende der Kolbenstange 10 verbunden ist.

Wie Fig. zeigt, befindet sich das Kunststoffband 26 in einer Ringausnehmung des Zylinderkopfes, die von der Bohrung durch den Zylinderkopf ausgeht, durch die die Kolbenstange geführt ist. Der Zylinderkopf ist zweiteilig ausgebildet.

Es ist klar, daß die Erfindung nicht auf die Ausführung nach den Fig. 1 und 2 beschränkt ist, so kann an die Kolbenstange 12 außerhalb des Zylinders 1 auch eine nicht dargestellte Betätigungsstange angreiften, die auf ein Absperrorgan einwirkt und die entsprechend wie die Kolbenstange mit Nuten 15, 16 versehen ist, in die Kugeln 19, 20 eines entsprechenden ortsfesten Gesperres eingreifen, wie es in den Fig. 1 und 2 dargestellt ist.

In Fig.4 besteht das Stellglied aus einem Zy- . iinderrohr31, das mit einem Boden 32 einstückig ist. Der Boden 32 ist außenseitig zu einer Halterung 33 erweitert, die zur schwenkbaren Lagerung an einem nicht dargestellten Bolzen eine durchgehende Bohrung 34 aufweist. Der Boden besitzt außerdem eine Anschlußbohrung 35, die an eine Bodenöffnung 36 anschließt. Die Anschlußbohrung steht mit einer schematisch angedeuteten pneumatischen Leitung 37 in Verbindung, die über ein Ventil38 an eine nicht dargestellte Druckluftpuelle angeschlossen ist.

Im Zylinder 31 ist ein Kolben 39 axial verschieblich angeordnet, der mit dem einen Ende einer Kolbenstange40 verbunden ist, die mit durch eine zentrale Bohrung 40' in einem Zylinderkopf 41 nach außen geführt ist. Das äußere Ende 42 der Kolbenstange greift an einem schwenkbaren Abdeckorgan, beispielsweise an einem Fensterrahmen an, das hier nicht dargestellt ist. Der Zylinderkopf 41 ist in das offene Ende an des Zylinderrohres fest eingesetzt. Außen schließt an dem Zylinderkopf 41 ein Faltenbalg 43 an, dessen vorderes Ende an der Kolbenstange 40 fest ist. In das Innere des Zylinderrohres 31 ist eine Regelfeder 44 eingesetzt, die sich mit ihrem einen Ende am Kolben 39 und mit Ihrem anderen Ende am Zylinderkopf 41 abstützt. Die Kolbenstange 40 ist in Fig. 4 in der am weitesten eingefahrenen Stellung dargestellt, in der der Kolben innenseitig am Zylinderboden anliegt.

Im Beispielsfalle besitzt die Kolbenstange 40 zu ihrer Arretierung in zwei Zwischenstellungen zwei umlaufende Nuten 45 und 46, die in einem vorbestimmten Abstand voneinander angeordnet sind. Die Nutenwände45', 46' sind in gleicher Weise unter relativ steilen Winkeln abgeschrägt. Außerdem besitzt die Kolbenstange zwei zusätzliche Nuten 47, 48, deren eine Nutenwände 47', 48' jeweils relativ flache Neigungswinkel aufweisen.

Der Zylinderkopf41 ist zur Bildung eines Gesperres mit einer hülsenartigen Verlängerung 49 versehen, die im Beispielsfalle einstückig mit dem Zylinderkopf ist. Die hülsenartige Verlängerung 49 ist durch über ihrem Umfang gleichmäßig verteilte radiale Schlitze 50 in längliche federartige Rastierungsabschnitte 51 (Fig. 2 und 3) unterteilt. Durch die Wahl eines geeigneten Zylinderkopfmaterials sind die Rastierungsabschnitte 51 in radialer Richtung über einen gewissen Weg nach Art von federnden Armen elastisch ausgebildet. Hierzu bieten sich dem Fachmann zum Beispiel eine Reihe von thermoplastischen Materialien an, aus denen der Zylinderkopf mit den Rastierungsabschnitten gefertigt werden kann, die dann die gewünschten radialelastischen Eigenschaften besitzen.

Der Innendurchmesser der hülsenartigen Verlängerung 49 beziehungsweise der Rastirungsabschnitte 51 ist geringfügig größer als der Außendurchmesser der Kolbenstange 40. Etwa im vorderen Drittel besitzen die Rastierungsabschnitte jeweils ein nach innen vorspringendes halbrundes Profil52, das in den Kolbenstangennuten 45 bis 48 Platz findet. Greifen die Rastierungsprofile 52 in eine Nut ein, dann sind die Rastierungsabschnitte im wesentlichen elastisch entspannt.

Die zusätzlichen Nuten 47 und 48 sind auf der Kolbenstange50 derart angeordnet, daß die Rastierungsabschnitte 51 in der in Fig.4 gezeigten voll eingefahrenen Stellung des Kolbens 39 in die Nut 48 eingerastet, dagegen in der voll ausgefahrenen Stellung des Kolbens 39 in die Nut 47 eingerastet sind.

Wird der Zylinder 31 über das Ventil 38 und die Druckluftleitung 37 mit Druckluft beaufschlagt, so wird in Fig. 4 der Kolben 39 mit der Kolbenstange 40 entgegen der Kraft der Feder 44 und der an dem vorderen Ende 42 der Kolbenstange angreifenden Last, zum Beispiel eines Abdeckorgans nach rechts verschoben, bis die Rastierungsabschnitte 51 in die erste Rastierungsnut 46 einschnappen, wodurch die Kolbenstange40 in einer ersten Stellung arretiert wird. Die Nutenwand 48' der Nut 48 ist derart flach geneigt, daß die Rastierungsabschnitte 51 bei einer Druckbeaufschlagung des Kolbens aus der in Fig.4 gezeichneten Stellung ohne einen wesentlichen Widerstand aus der Nut herausgespreizt und die Kolbenstange 40 nach rechts verfahren werden kann. Entsprechendes gilt für die Nut 47 und die flache Nutwand 47'.

Um dagegen die Rastierungsabschnitte 51 aus ihren Rastierungsstellungen in der Rastierungsnut 46 herauszuspreizen, muß der in den Zylinder eingesteuerte Druck der Druckluft einen vorgegebenen Wert übersteigen. Das liegt daran, daß die Nutenwand 46' der Nut unter einem relativ steilen Winkel abgeschrägt ist. Der Druck, der erforderlich ist, um die Kolbenstange 40 aus einer Rastierung herauszufahren, ist somit abhängig von der Elastizität der Rastierungsabschnitte51 und der Gestalt der Rastierungsprofile 52 sowie dem Profil der Rastierungsnuten 46, 47. Bei einer bestimmten Elastizität der Rastierungsabschnitte 51 ist der aufzubringende Druck zum Herausfahren der Kolbenstange aus einer Arretierung um so höher, je tiefer die Rastierungsabschnitte51 in die Rastierungsnut eingreifen und je steiler die Nutenwände 41' sind.

Nachdem die Kolbenstange40 durch Einschnappen der Rastierungsabschnitte 51 in die Rastierungsnut46 in ihrer ersten Stellung arretiert ist, wird in den Zylinder 31 ein zweiter erhöhter Druck eingesteuert, um die Kolbenstange 40 aus ihrer Arretierung zu lösen und derart weiter nach rechts auszufahren, bis die Rastierungsabschnitte51 in die zweite Rastierungsnut 45 einschnappen. Durch noch weitere Druckerhöhung wird die Kolbenstange 40 auch aus ihrer zweiten Arretierungsstellung herausgefahren, bis der Kolben 39 an dem Zylinderkopf 41 anschlägt und die Rastierungsabschnitte 51 in die Nut 47 einschnappen. Durch Druckabsenkung um einen bestimmten Betrag wird der Kolben 39 durch die Feder 44 zunächst bis zum Einschnappen der Rastierungsabschnitte in die Rastierungsnut 45 nach links zurückgedrückt. Durch weiters Druckabsenken wird der Kolben 39 dann bis zum Einschnappen der Rastierungsabschnitte 51 in die Rastierungsnut 46 weiter nach links verschoben und gelangt schließlich bei einer Entlüftung des Zylinders 31 in seine in Fig.4 gezeigten Ausgangsstellung zurück, in der die Rastierungsabschnitte wieder in die Nut 48 einschnappen.

Es ist klar, daß die Nuten 47 und 48 auch entfallen können, wenn die Rastierungsabschnitte 51 in ihren aufgespreizten Stellungen außerhalb einer Nut keinerlei Ermüdung ausgesetzt sind.

Die Rastierungsabschnitte 51 weisen an ihren Außenflächen einzelne eine umlaufende Nut bildende Nutabschnitte 53 auf (Fig. 5 und 6), in die ein elastischer Ring 54 (Fig. 4) eingelegt ist. Der elastische Ring 54, zum Beispiel ein O-Ring aus Gummi oder einem gummiähnlichen Material, wirkt der elastischen Ermüdung der Rastierungsabschnitte 51 entgegen. Je nach der Steifigkeit dieses elastischen Ringes lassen sich die Spreizkräfte zum Auseinanderspreizen der Rastierungsabschnitte 51 beziehungsweise die Arretierungskräfte wählen, durch die die Kolbenstange 40 durch Einschnappen der Rastierungsabschnitte in einer der beiden Nuten 46 und 47 in einer bestimmten Stellung arretiert wird. Es ist klar, daß der elastische Ring 54 auch flach ausgebildet sein kann.

Es ist besonders vorteilhaft, die Rastierungsabschnitte 51 mit dem Zylinderkopf 41 einstückig auszubilden. Es ist jedoch klar, daß die Erfindung auf eine derartige Lösung nicht beschränkt ist. So kann ein hülsenartiger Körper zur Bildung entsprechender Rastierungsabschnitte 51 teilweise radial geschlitzt sein. Der ungeschlitzte Hülsenabschnitt des Körpers kann mit einer Stirnseite des Zylinderkopfes 39 fest verbunden sein. Für eine solche Verbindung bieten sich verschiedene Möglichkeiten an, die hier nicht im Einzelnen aufgezeigt werden müssen. Bei einer derartigen Lösung kann dann der Zylinderkopf 39 aus einem anderen Material gewählt sein als die Rastierungsabschnitte.

Schließlich ist die Erfindung nicht auf die Ausführung beschränkt, daß dei Rastierungsabschnitte außerhalb des Zylinders liegen. Diese können auch innerhalb des Zylinders liegen. Auch ist es denkbar, am Zylinderkopf 39 beidseitig zwei sich entsprechende, in entgegengesetzte Richtungen weisende Rastierungsabschnitte 51 vorzusehen, die gleiche oder unterschiedliche elastische Eigenschaften aufweisen, und die gleichzeitig oder getrennt voneinander in Nuten einrasten.

Weiterhin ist es besonders vorteilhaft, die Rastierungsabschnitte 51 mit einem Zylinderkopf zu kombinieren. Es ist aber klar, daß die Kolbenstange auch außerhalb des Zylinders mit einer nicht dargestellten Betätigungsstange verbunden sein kann, die entsprechend wie die Kolbenstange mit Nuten 45 und 46 oder 45 bis 58 versehen ist, in die die Rastierungsabschnitte 51 eines separaten Gesperres eingreifen, das ortsfest mit Abstand vom Zylinderkopf 41 angeordnet ist.

Es besteht aber auch die Möglichkeit, daß der ungeschlitzte Hülsenabschnitt des Körpers an einer Stirnseite des Zylinderkörpers an- oder aufgesetzt ist. Weiterhin besteht die Möglichkeit, daß die Rastierungsabschnitte aus einzelnen federelastischen bügelartigen Abschnitten bestehen, die am Zylinderkopfumfang gleichmäßig verteilt angeordnet sind und zur Rastierung der Kolbenstange mit ihren freien Enden in eine Kolbenstangennut elastisch einschnappen. Die bügelartigen Abschnitte können zum Beispiel durch einen elastischen Ringkörper oder dergleichen am Zylinderkopf festgehalten sein.

Wenn die Rastierungsabschnitte zum Beispiel entsprechend Fig.6 einstückig mit dem Zylinderkopf sind, lassen sich diese bei der Montage durch Abbrechen leicht entfernen, sofern eine Rastierung nicht vorgesehen ist. Auf diese Weise ist ein- und derselbe Zylinderkopf für einfache und Rastierungszylinder verwendbar, wodurch die Lagerhaltung von Zylinderköpfe für unterschiedliche pneumatische Stellglieder vereinfacht ist.

Vorteilhafterweise können beliebig viele Abdeckorgane, insbesondere Be- oder Entlüftungsjalousien in einem Industriegebäude über eine Druckluftleitung gleichzeitig in die gleiche Stellung gebracht werden. Hierzu wird zum Beispiel jedem Abdeckorgan ein erfindungsgemäßes Stellglied zugeordnet. Alle Stellglieder in der Gestalt von pneumatischen Zylindern sind an dieselbe Druckluftleitung angeschlossen.

In der Druckluftleitung befindet sich eine Druckluftsteuerung über die ein bestimmter Druck in die Druckluftleitung eingesteuert wird, wodurch zum Beispiel die Abdeckorgange alle aus einer Schließstellung in dieselbe Öffnungsstellung gebracht werden, die einer bestimmten Arretierung zugeordnet ist. Die Druckhöhe ist dabei derart gewählt, daß sie die maximal auftretenden Verstellwiderstände der Abdeckorgane überwindet, daß aber die Kolbenstangen nicht über die betreffenden Arretierungen hinaus verschoben werden. Die auf ein Gesperre wirkende Sperrkraft einschließlich der gegen einen Kolben wirkenden Federkraft ist also höher als die eingesteuerte Druckkraft.

Um die Arretierung aller Absperrorgane in Öffnungsrichtung zu lösen, muß die Druckkraft entsprechend erhöht werden.

## Patentansprüche

1. Pneumatisches Stellglied zur Betätigung mindestens eines Organs, zum Beispiel einer Be-oder Entlüftungsjalousie, mit einer mit dem Organ in Verbindung stehenden, durch einen Zylinderkopf (11 ; 41) geführten Kolbenstange (10 ; 40), deren Kolben (9 ; 39) entgegen einer Federkraft (14 ; 44) in dem Zylinder (1 ; 31) einseitig mit Druck beaufschlagbar ist, wobei die Kolbenstange (10 ; 40) in wenigstens einer Zwischenstellung zwischen ihren voll aus- und eingefahrenen Endstellungen rastierbar ist, und wobei die Kolbenstange (10 ; 40) zu ihrer Rastierung wenigstens eine Vertiefung (15, 16 ; 45-48) aufweist, in die ein ortsfestes Gesperre (19 ; 49) einrastbar ist, dadurch gekennzeichnet, daß
- zur Lösung der Kolbenstange (10 ; 40) aus einer Raststellung in Richtung ihrer voll eingefahrenen Endstellung der Druck (p1 ; p3) auf Null abgesenkt wird, um die Kolbenstange (10 ; 40) durch die Federkraft (14 ; 44) zu verschieben, daß
- zur Lösung der Kolbenstange (10 ; 40) aus einer Raststellung in Richtung ihrer voll ausgefahrenen Endstellung der Kolben (9 ; 39) der Kolbenstange (10; 40) mit erhöhtem Druck (p1 + p2 ; p3 + p4) beaufschlagt wird, um die Kolbenstange (10; 40) entgegen der Federkraft (14 ; 44) zu verschieben, und daß
- der Druck (p1 ; p3) aufrechterhalten wird, um die Kolbenstange (10 ; 40) in der Raststellung zu halten.

2. Pneumatisches Stellglied nach Anspruch 1, dadurch gekennzeichnet, daß die Vertiefung (15, 16 ; 45-48) aus einer umlaufenden Nut besteht.

3. Pneumatisches Stellglied nach Anspruch 1 oder 2, dadurch gekennzeichnet, daß das Gesperre aus wenigstens einer federbelasteten Kugel (19 ; 20) besteht.

4. Pneumatisches Stellglied nach Anspruch 3, dadurch gekennzeichnet, daß die auf die Kugel (19; 20) radial nach innen wirkende elastische Kraft der Feder (21 ; 22) einstellbar ist.

5. Pneumatisches Stellglied nach Anspruch 3 oder 4, dadurch gekennzeichnet, daß der Zylinderkopf (11) mehrere radiale Bohrungen (17, 18) aufweist, die den Zylinderkopf durchdringen, und daß in die Bohrungen je eine Kugel (19 ; 20) eingesetzt ist, die von einer Schraubenfeder (21 ; 22) belastet ist, welche zwischen der Kugel (19 ; 20) und einer Schraube (23 ; 24) eingespannt ist, die zur Einstellung der Federkraft in einen äußeren Gewindeabschnitt der Bohrung (17 ; 18) eingreift.

6. Pneumatisches Stellglied nach Anspruch 2, dadurch gekennzeichnet, daß das Gesperre (49) außerhalb des Zylinders (31) angeordnet ist.

7. Pneumatisches Stellglied nach Anspruch 6, dadurch gekennzeichnet, daß das Gesperre (49) aus mehreren an ihren einen Enden am Zylinderkopf (41) gehaltenen und über den Umfang der Kolbenstange (40) gleichmäßig verteilten gleichartigen, federelastischen, bügelartigen Teilen (51) besteht, die mit ihren freien anderen Enden zur Rastierung in die Kolbenstangenvertiefung (45-48) einschnappen.

8. Pneumatisches Stellglied nach Anspruch 7, dadurch gekennzeichnet, daß sich am Zylinderkopf (41) ein von der Kolbenstange (40) durchdrungener, hülsenartiger Körper (49) befindet, der zur Bildung der bügelartigen Teile (51) mit in Achsrichtung verlaufenden radialen Schlitzen (50) versehen ist.

9. Pneumatisches Stellglied nach Anspruch 8, dadurch gekennzeichnet, daß die bügelartigen Teile (51) an ihren Außenflächen eine umlaufende Nut bildende Nutabschnitte (53) zum Eingreifen eines elastischen Ringkörpers (O-Ring 54) aufweisen.

10. Pneumatisches Stellglied nach einem der vorstehenden Ansprüche, dadurch gekennzeichnet, daß der Zylinderkopf (41) und die das Gesperre (49) bildenden bügelartigen Teile (51) aus einem einteiligen Körper aus thermoplastischem Kunststoff bestehen, der in den Zylinder (31) eingepresst ist.

11. Pneumatisches Stellglied nach einem der vorstehenden Ansprüche, dadurch gekennzeichnet, daß die Gesperre (19 ; 49) jeweils mit einer gewählten Sperrkraft in eine Vertiefung (15, 16 ; 45-48) einrasten und daß zum gleichzeitigen Verstellen von mehreren, unterschiedliche Verstellwiderstände aufweisenden Organen in eine Endstellung oder jeweils in mindestens eine Zwischenstellung jedem Organ mindestens ein Stellglied zugeordnet ist, daß sämtliche Stellglieder an die gleiche Druckluftleitung (7) angeschlossen sind und daß in die Druckluftleitung (7) eine Drucksteuervorrichtung (8) eingeschaltet ist, die zum Verschieben der Kolben bis zum Einrasten aller Gesperre in die jeweils gleichen Vertiefungen (15, 16 ; 45-48) in die Zylinder einen Druck einsteuert, der etwas niedriger ist als die auf ein Gesperre (19 ; 49) wirkende gewählte Sperrkraft einschließlich der auf die Kolben (9 ; 39) wirkenden Federkraft (14, 44), aber ausreichend höher ist als der an einem Organ maximal auftretende Verstellwiderstand zum Verstellen des Organs in die der Rastierung zugeordnete Stellung und die zum Ausrasten aller Gesperre (19 ; 49) aus den zugehörigen Vertiefungen (15, 16 ; 45-48) in die Zylinder (1 ; 31) einen erhöhten Druck einsteuert, der höher ist als die Sperrkraft einschließlich der Federkraft (14 ; 44).

## Claims

1. Pneumatic control element for actuating at least one part, for example an airing or ventilating louvre, with a piston rod (10 ; 40) connected to the part and guided by a cylinder head (11 ; 41), the piston (9 ; 39) of which piston rod can be acted upon on one side by pressure against a spring force (14 ; 44) in the cylinder (1 ; 31), whereby the piston rod (10 ; 40) can be locked in at least one intermediate position between its completely retracted and its completely inserted end positions, and whereby the piston rod (10 ; 40) has at least one depression (15, 16 ; 45-48) for locking it, into which a fixed locking mechanism (19 ; 49) can be locked, characterised in that
-to release the piston rod (10; 40) from a locked position in the direbtion of its fully inserted end position, the pressure (p1 ; p3) is dropped to zero in order to displace the piston rod (10 ; 40) by the spring force (14 ; 44), in that
- to release the piston rod (10 ; 40) from a locked position in the direction of its fully retracted end position, the piston (9 ; 39) of the piston rod (10 ; 40) is acted upon by increased pressure (p1 + p2 ; p3 + p4) in order to. displace the piston rod (10 ; 40) contrary to the spring force (14 ; 44), and in that
- the pressure (p1 ; p3) is maintained in order to keep the piston rod (10 ; 40) in the locked position.

2. Pneumatic control element according to claim 1, characterised in that the depression (15, 16 ; 45-48) consists of an encircling groove.

3. Pneumatic control element according to claim 1 or 2, characterised in that the locking mechanism consists of at least one spring-loaded ball (19 ; 20).

4. Pneumatic control element according to claim 3, characterised in that the resilient force of the spring (21 ; 22) working radially inwards on to the ball (19 ; 20) can be adjusted.

5. Pneumatic control element according to claim 3 or 4, characterised in that the cylinder head (11) has several radial bores (17, 18) which penetrate the cylinder head, and in that into the bores there is respectively inserted a ball (19 ; 20), which is loaded by a helical spring (21, 22) which is fixed between the ball (19 ; 20). and a screw (23 ; 24), which engages into an outer threaded section of the bore (17, 18) to adjust the spring force.

6. Pneumatic control element according to claim 2, characterised in that the locking mechanism (49) is disposed outside the cylinder (31

7. Pneumatic control element according to claim 6, characterised in that the locking mechanism (49) consists of several resilient clamp-like parts (51) which are held at their one end on the cylinder head (41) and are uniformly distributed along the circumference of the piston rod (40), which parts snap into the piston rod depression (45 ; 48) with their other free ends for locking.

8. Pneumatic control element according to claim 7, characterised in that on the cylinder head (41) there is a sleeve-like body (49) penetrated by the piston rod (40), which body is provided with radial slots (50) running in the axial direction to form the clamp-like parts (51).

9. Pneumatic control element according to claim 8, characterised in that the clamp-like parts (51) have, on their outer surfaces, groove sections (53) forming an encircling groove for engaging a resilient annular body (O-ring 54).

10. Pneumatic control element according to one of the preceding claims, characterised in that the cylinder head (41) and the parts (51) forming the locking mechanism (49) comprise a one-part body of thermoplastic plastics which is pressed into the cylinder (31).

11. Pneumatic control element according to one of the preceding claims, characterised in that the locking mechanisms (19 ; 49) respectively engage with a selected locking force in a depression (15, 16, 45-48), and in that for the simultaneous adjustment of several parts having different variable resistances into an end position or respectively into at least one intermediate position there is associated with each part at least one control element, in that all the control elements are connected to the same compressed air line (7) and in that into the compressed air line (7) there is connected a pressure control device (8) which, in order to shift the pistons until all the locking mechanisms are locked into the respective similar depressions (15, 16 ; 45-48), steers into the cylinders a pressure which is somewhat lower than the selected locking force working on a locking mechanism (19; 49) including the spring force (14, 44) working on the pistons (9 ; 39), but is sufficiently higher than the maximum variable resistance occurring on a part for adjusting the part into the position associated with the locking, and which, to release all the locking mechanisms (19 ; 49) from the associated depressions (15, 16 ; 45-48), steers into the cylinders (1, 31) an increased pressure which is higher than the locking force including the spring force (14 ; 44).

## Revendications

1. Dispositif pneumatique de réglage pour la commande d'au moins un élément, par exemple d'une jalousie d'aération, avec une tige de piston (10 ; 40) en liaison avec l'élément, passant par une tête de cylindre (11 ; 41) et dont le piston (9 ; 39) est susceptible d'être chargé unilatéralement par une pression dans le cylindre (1 ; 31), à l'encontre de la force d'un ressort (14 ; 44), ladite tige de piston (10 ; 40) étant susceptible d'être bloquée au moins dans deux positions intermédiaires entre ses deux positions d'extrémité dégagée et rétractée, et la tige de piston (10 ; 40) comportant, pour son blocage, au moins une dépression (15, 16 ; 45, 48) dans laquelle peut s'encliqueter un verrou (19 ; 49) disposé dans une position fixe, caractérisé par le fait
- que pour libérer la tige de piston (10 ; 40) d'une position encliquetée, en direction de sa position d'extrémité rétractée complète, la pression (p1 ; p3) est abaissée à la valeur nulle, en vue de déplacer la tige de piston (10 ; 40) par la force du ressort (14 ; 44),
- que pour libérer la tige de piston (10 ; 40) d'une position encliquetée, en direction de sa position d'extrémité complètement dégagée, le piston (9 ; 39) de la tige de piston (10 ; 40) est chargé avec une pression accrue (p1 + p2 ; p3 + p4) en vue de déplacer la tige de piston (10 ; 40) à l'encontre de la force de ressort (14 ; 44), et que,
- la pression (p1 ; p3) est maintenue pour retenir la tige de piston (10 ; 40) dans la position d'encliquetage.

2. Dispositif pneumatique de réglage selon la revendication 1, caractérisé par le fait que la dépression (15, 16 ; 45-48) est constituée par une gorge périphérique.

3. Dispositif pneumatique de réglage selon la revendication 1 ou 2, caractérisé par le fait que le dispositif de verrouillage est constitué par au moins une bille (19 ; 20) chargée par un ressort.

4. Dispositif pneumatique de réglage selon la revendication 3, caractérisé par le fait que la force élastique du ressort (21 ; 22) qui agit sur la bille (19; 22) radialement vers l'intérieur, est réglable.

5. Dispositif pneumatique de réglage selon la revendication 2 ou 3, caractérisé par le fait que la tête de cylindre (11) comporte plusieurs perçages radiaux (17, 18) qui traversent la tête de cylindre, et que dans les perçages respectifs est insérée une bille (19 ; 20) qui est chargée par un ressort hélicoïdal (21 ; 22) qui est armé entre la bille (19 ; 20) et une vis (23 ; 24), et qui, pour le réglage de la force du ressort, est engagée dans une section de filetage extérieure du perçage (17 ; 18).

6. Dispositif pneumatique de réglage selon la revendication 2, caractérisé par le fait que le verrou (49) est disposé en dehors du cylindre (31).

7. Dispositif pneumatique de réglage selon la revendication 6, caractérisé par le fait que le verrou (49) est constitué par plusieurs éléments (51) en forme d'étriers, maintenus par l'une de leurs extrémités au niveau de la tête de cylindre (41), régulièrement répartis sur la périphérie de la tige de piston (40), lesdits éléments en forme d'étriers étant d'un même genre et étant chargés par un ressort, alors que leurs extrémités libres pénètrent, pour l'encliquetage, dans la dépression (45-48) prévue sur la tige de piston.

8. Dispositif pneumatique de réglage selon la revendication 7, caractérisé par le fait qu'il est prévu sur la tête de cylindre (41) un corps (49) qui a_ la forme d'une douille et qui est traversé par la tige de piston (40), ledit corps étant pourvu, pour former les éléments en forme d'étrier (51) de fentes radiales (50) qui s'étendent en direction axiale.

9. Dispositif pneumatique de réglage selon la revendication 8, caractérisé par le fait que les éléments en forme d;étrier(51) présentent, sur leurs surfaces extérieures des sections de gorges (53), qui forment une gorge périphérique, pour la pénétration d'un corps annulaire élastique (bague torique 54).

10. Dispositif pneumatique de réglage selon l'une des revendications précédentes, caractérisé par le fait que la tête de cylindre (41) et les éléments (51) en forme d'étrier et qui forment le verrou (49), sont constitués par un corps d'une pièce en matière thermoplastique, qui est enfoncé dans le cylindre (51).

11. Dispositif pneumatique de réglage selon l'une des revendications précédentes, caractérisé par le fait que les verrous (19 ; 49) s'engagent, chacun, avec une force de verrouillage choisie, dans une dépression (15, 16 ; 45-48) et que pour le déplacement simultané de plusieurs organes qui présentent des résistances différentes au déplacement dans une position d'extrémité ou respectivement au moins dans une position intermédiaire, il est associé, à chaque organe, au moins un organe de réglage, que tous les organes de réglage sont reliés à la même conduite d'air comprimé (7) et que dans la conduite d'air comprimé (7) est prévu un dispositif de commande de la pression (8) qui règle, en vue du déplacement du piston jusqu'à l'encliquetage de tous les verrous dans les mêmes dépressions (15, 16 ; 45-48), on règle dans le cylindre une pression qui est quelque peu inférieure à la pression de verrouillage choisie et agissant sur les verrous (19 ; 49), y compris la force du ressort (14 ;

44) agissant sur les pistons (9 ; 39), mais suffisamment plus élevée que la résistance maximale de déplacement qui apparaît au niveau d'un organe pour le déplacement de celui-ci dans la position qui est associée à l'encliquetage, et qui règle, pour dégager tous les verrous (19 ; 49) des dépressions associées (15, 16 ; 45-48) dans le cylindre (1; 31) une pression accrue qui est supérieure à la force de verrouillage, y compris la force du ressort (14 ; 44).
